# EUROPÄISCHE PATENTSCHRIFT

(11) **EP 1 923 549 B1**
(45) Veröffentlichungstag und Bekanntmachung des Hinweises auf die Patenterteilung: **14.11.2012**
(21) Anmeldenummer: 07022194.0
(22) Anmeldetag: 15.11.2007
(51) Int. Cl.: F01P 7/16, F01P 5/12, F01P 3/12

(54) **Kühlsystem für ein Kraftfahrzeug**
Cooling system for a motor vehicle
Système de refroidissement pour un véhicule automobile

(30) Priorität: 15.11.2006 DE 102006054223
(43) Veröffentlichungstag der Anmeldung: 21.05.2008
(73) Patentinhaber: Behr GmbH & Co. KG, 70469 Stuttgart (DE)
(72) Erfinder: Pantow, Eberhard, 71696 Möglingen (DE)
(74) Vertreter: Grauel, Andreas

(56) Entgegenhaltungen:
- DE-A1- 10 319 762
- DE-A1- 19 834 135
- FR-A- 1 597 204
- US-A- 3 134 371

## Beschreibung

Die Erfindung betrifft ein Kühlsystem für ein Kraftfahrzeug nach dem Oberbegriff des Anspruchs 1 sowie ein Verfahren zur Kühlung einer Komponente eines Kraftfahrzeugs nach dem Oberbegriff des Anspruchs 21.

DE 103 19 762 A1 beschreibt einen Kühlkreislauf eines Verbrennungsmotors eines Kraftfahrzeugs, wobei ein Teil des Kühlkreislaufs zur Kühlung von Ladeluft des Verbrennungsmotors abgezweigt wird. Der abgezweigte Teil des Kühlkreislaufs wird durch eine kühlmittelstrombetriebene Turbinenpumpe umgewälzt, wobei es in einer Ausführung gemäß Fig. 6 ermöglicht ist, die Turbinenpumpe über ein stellbares Mehrwegventil zu überbrücken.

Die US 3134371 offenbart ein Kühlsystem für einen Verbrennungsmotor, in welchem ein Kühler, Ladeluftkühler und ein Ölkühler im Kreislauf des Verbrennungsmotors verschaltet sind.

Es ist die Aufgabe der Erfindung, ein Kühlsystem für ein Kraftfahrzeug anzugeben, dass zum einen die Kühlung eines Fahrzeugmotors bereitstellt und zum anderen mit einfachen Mitteln eine Niedertemperaturkühlung eines weiteren Wärmetauschers bereitstellt.

Diese Aufgabe wird für eine eingangs genannte Vorrichtung mit den kennzeichnenden Merkmalen des Anspruchs 1 gelöst. Durch die Anordnung der Pumpeneinheit in dem Hauptzweig wird eine einfache Bauweise ermöglicht, die insbesondere bei Fahrzeugmotoren mit einem bezüglich Bauraum oder Anschlüssen schwer zugänglichen inneren Kühlmittelkreis realisierbar ist.

Vorteilhaft ist zudem eine Zweigleitung vorgesehen, wobei die Zweigleitung von dem Hauptzweig zu dem Niedertemperaturkühler führt. Eine solche Zweigleitung ermöglicht auf einfache Weise, dass der Niedertemperaturkühler in einer bestimmten Betriebsart mit ausschließlich von der Hauptpumpe umgewälztem Kühlmittel beschickt wird. Eine solche Betriebsart ist insbesondere in einer Warmlaufphase des Fahrzeugmotors zweckmäßig, bei der keine Umwälzung des Kühlmittels in dem Hauptzweig erfolgt. In bevorzugter Weiterbildung zweigt dabei die Zweigleitung in Strömungsrichtung nach dem Fahrzeugmotor und vor der Hauptpumpe ab. Hierdurch wird der Strömungswiderstand der Hauptpumpe für den abgezweigten Kühlmittelstrom vermieden, wobei die Abzweigung nach dem Fahrzeugmotor baulich auf einfache Weise und insbesondere in bestehende Systeme integrierbar ist.

Allgemein vorteilhaft umfasst die Pumpeneinheit eine kühlmittelbetriebene Turbine und eine hiervon angetriebene Pumpe, wobei insbesondere Turbine und Pumpe auf einer gemeinsamen Welle angeordnet sind. Eine solche Pumpeneinheit ist zweckmäßig und kostengünstig. Aufgrund der Anordnung auf der gemeinsamen Welle werden Baukosten und Bauteile gespart, wobei insbesondere bei einer optionalen Verbindung der Kühlmittelkreise durch den Kühlmittelkühler und durch den Niedertemperaturkühler keine aufwendigen Dichtungsmaßnahmen zwischen Turbinen- und Pumpenteil der Pumpeneinheit erforderlich sind. Die Pumpeneinheit kann bevorzugt aus Kunststoff ausgebildet sein und allgemein Merkmale gemäß der eingangs genannten Druckschrift DE 103 19 762 A1 aufweisen.

In bevorzugter Weiterbildung umfasst der innere Kühlmittelkreis ein Drosselglied, wobei ein Kühlmittelstrom der Zweigleitung über das Drosselglied einstellbar ist. Über das Drosselglied wird auf einfache Weise der Druckabfall über der Zweigleitung und somit der Kühlmittelstrom der Zweigleitung geregelt. Insbesondere in einer Warmlaufphase des Motors, bei der die Zweigleitung durchströmt wird, ist eine Drosselung des Kühlmittelstroms im inneren Kühlkreis des Fahrzeugmotors in weitem Rahmen unschädlich und führt ggf. vorteilhaft zu einer schnelleren Erwärmung des Fahrzeugmotors beim Kaltstart.

In vorteilhafter Ausbildung ist das Drosselglied als insbesondere thermomechanisches Drosselventil in dem inneren Kühlmittelkreis angeordnet. Unter einem thermomechanischen Ventil im Sinne der Erfindung ist jedes Bauelement zu verstehen, das eine unmittelbare Umwandlung von Wärme in eine mechanische Kraft aufweist wie etwa Dehnstoffelemente, Bimetall-Elemente und Ähnliches. Unter diesen Begriff sind auch solche Bauteile zu erfassen, bei denen die Regelcharakteristik des thermomechanischen Elements über z. B. zusätzliche elektrische Heizelemente beeinflussbar ist; derartige Bauteile sind in Form von Thermostaten unter dem Begriff "Kennfeld-Thermostate" aus der Praxis bekannt. Zur Ersparnis von Kosten und Bauraum ist es bevorzugt vorgesehen, dass das Drosselglied als bauliche Einheit mit einem Abzweig der Zweigleitung ausgebildet ist.

Dabei ist in dem Kühlmittelstrom des Wärmetauschers das Drosselventil zur einstellbaren Begrenzung des Stroms durch den Wärmetauscher angeordnet. Hierdurch kann eine unmittelbare Begrenzung der durch den Wärmetauscher fließenden Kühlmittelmenge eingestellt werden, was z. B. dann von Vorteil sein kann, wenn der Wärmetauscher in bestimmten Betriebszuständen eine verringerte Kühlleistung aufweisen soll oder wenn ein erhöhter Kühlmittelstrom durch den Fahrzeugmotor während der Warmlaufphase angefordert wird. In diesem Zusammenhang kann die Regelung des Drosselventils insbesondere von Parametern des durch den Wärmetauscher zu kühlenden Elements oder allgemein von einer Regelelektronik des Fahrzeugs abhängen.

Allgemein vorteilhaft ist es vorgesehen, dass zumindest bei einer vollständigen Öffnung des Thermostaten der Kühlmittelstrom durch den Fahrzeugmotor und der Kühlmittelstrom durch den Wärmetauscher im wesentlichen getrennt sind. Hierdurch kann auch bei betriebswarmem Fahrzeugmotor eine ausreichende Kühlung des durch den Wärmetauscher fließenden Kühlmittelstroms erzielt werden. Bei betriebswarmen Fahrzeugmotoren hat der Kühlmittelstrom austrittseitig des Motors typisch Temperaturen von bis zu 120 °C, so dass die Durchströmung des Niedertemperaturkühlers mit so heißem Kühlmittel zu keiner ausreichenden Kühlung für die Beschickung des Wärmetauschers mehr führen würde. In dieser Betriebsart wird dann der von dem Motorkühlkreis getrennte Kühlmittelstrom durch Niedertemperaturkühler und Wärmetauscher mittels der Pumpeneinheit umgewälzt, wobei die Antriebsenergie für den Pumpenteil der Pumpeneinheit aus der Strömung des Fahrzeugmotor-Kühlmittels in dem Hauptzweig abgegriffen wird.

In weiterhin vorteilhafter Ausführung ist in dem Kühlmittelstrom des Wärmetauschers ein Rückschlagventil angeordnet. Hierdurch kann auch bei Betriebsstörungen und ungünstigen Druckverhältnissen sichergestellt werden, dass das Kühlmittel in dem Zweig des Wärmetauschers nur in definierter Richtung strömen kann, wodurch insbesondere eine Unterversorgung des Fahrzeugmotors mit Kühlmittel ausgeschlossen wird.

Über den Abzweig kann in der ersten Betriebsart, insbesondere im Zuge des Warmlaufens des Fahrzeugmotors, der Kühlmittelkreis durch den Wärmetauscher unmittelbar über die Hauptpumpe betrieben werden (Rückführung über den ersten Zweig) und bei betriebswarmem Motor mittels der Rückführung über den zweiten Zweig über die Pumpeneinheit.

In vorteilhafter, weil Bauraum sparender und kostengünstiger Ausführung sind der Kühlmittelkühler und der Niedertemperaturkühler als bauliche Einheit ausgebildet. Die Kühler können z. B. im Bereich einer Fahrzeugfront in der baulichen Einheit nebeneinander angeordnet sein. Besonders bevorzugt sind die Kühler hintereinander angeordnet, wobei der Niedertemperaturkühler zweckmäßig bezüglich der Kühlluftströmung vor dem Kühlmittelkühler angeordnet ist. In vorteilhafter Weiterbildung umfasst die bauliche Einheit zusätzlich die Pumpeneinheit, wodurch ebenfalls die Kosten optimiert werden und Bauraum eingespart wird. Zudem ergeben sich weniger potentielle Schwachstellen durch Verbindungen von Schläuchen und Ähnlichem. In diesem Sinne ist ebenfalls bevorzugt eine Zweigleitung zwischen dem Hauptzweig und einem Kühlmittelstrom des Niedertemperaturkühlers in der baulichen Einheit integriert sowie zweckmäßig auch ein Ventilglied zur Einstellung eines Kühlmittelstroms durch den Niedertemperaturkühler. Besonders optimal ist es im Zuge der baulichen Integration der angesprochenen Komponenten, dass letztlich eine Kühlerkomponente mit Zweigleitung, Ventilmittel für die Steuerung des Stroms durch die Zweigleitung und Pumpeneinheit bereitgestellt wird, wobei die bauliche Einheit lediglich jeweils einen Einlass und einen Auslass für den Niedertemperaturkühler und den Kühlmittelkühler aufweist. Eine solche Einheit ist besonders leicht in bestehende Fahrzeugbauräume integrierbar und insbesondere modular gegen bestehende Komponenten wie etwa konventionelle Hauptkühler ersetzbar.

Durch geeignete Anordnung von Zweigleitungen kann es vorteilhaft erreicht werden, dass in der ersten Betriebsart der Kühlmifteistrom des Wärmetauschers zuvor sowohl den Kühlmittelkühler als auch den Niedertemperaturkühler durchläuft. Hierdurch wird in dieser Betriebsart bzw. in der Warmlaufphase des Fahrzeugmotors eine besonders große Kühlleistung bereitgestellt, so dass es insbesondere erreicht wird, dass die in den Wärmetauscher eintretende Temperatur des Kühlmittels trotz des vorherigen Durchlaufens des Fahrzeugmotors eine annähernd oder gleich niedrige Temperatur aufweist wie im Normalbetrieb mit über die Pumpeneinheit getrennten Kreisläufen,

In zweckmäßiger Ausführung ist dabei die Pumpeneinheit stromabwärts des Kühlmittelkühlers angeordnet, so dass diese Einheit keinen zu durchströmenden Widerstand in der ersten Betriebsart darstellt, insbesondere wenn der Kühlmittelstrom durch den Wärmetauscher zwischen Kühlmittelkühler und Pumpeneinheit abzweigt.

In einer vorteilhaften Ausführungsform ist der Wärmetauscher ein Ladeluftkühler für den Fahrzeugmotor. Es kann sich dabei um den einzigen oder auch einen zusätzlichen Ladeluftkühler handeln. Alternativ oder ergänzend kann der Wärmetauscher auch ein Abgaskühler, insbesondere für ein Abgasrückführsystem des Fahrzeugmotors sein. Ebenso alternativ oder auch ergänzend kann der Wärmetauscher Wärme aus einer elektrischen Energiequelle an das Kühlmittel abführen, wobei das Fahrzeug insbesondere einen Hybridantrieb mit einem von der Energiequelle versorgten Elektromotor aufweist. Grundsätzlich ist es möglich, dass in dem Niedertemperatur-Kühlkrels mehrere Wärmetauscher mit unterschiedlichen Kühlfunktionen angeordnet sind, wobei die Anordnung seriell und/oder parallel sein kann.

Die Aufgabe der Erfindung wird für ein Verfahren nach dem Oberbegriff des Anspruchs 21 durch die kennzeichnenden Merkmale des Anspruchs 21 gelöst. Dadurch, dass die Selektion der Umwälzung des Kühlmittels über einen Thermostaten erfolgt, können Herstellungskosten und Aufwand und Störanfälligkeit des Systems verringert werden. Der Thermostat ist dabei zweckmäßig zugleich der Hauptthermostat des Kühlkreises des Fahrzeugmotors. Das erfindungsgemäße Verfahren wird mit einem Kühlsystem nach einem der Ansprüche 1 bis 20 durchgeführt.

Weitere Vorteile und Merkmale der Erfindung ergeben sich aus den nachfolgend beschriebenen Ausführungsbeispielen sowie aus den abhängigen Ansprüchen.

Nachfolgend werden mehrere bevorzugte Ausführungsbeispiele eines erfindungsgemäßen Kühlsystems beschrieben und anhand der anliegenden Zeichnungen näher erläutert.
- Fig. 1: zeigt eine schematische Ansicht einer ersten Ausführungsform eines erfindungsgemäßen Kühlsystems.
- Fig. 2: zeigt das Kühlsystem aus Fig. 1 in einer Warmlaufphase des Fahrzeugmotors.
- Fig. 3: zeigt das Kühlsystem aus Fig. 1 in einem Betriebszustand mit betriebswarmem Fahrzeugmotor.
- Fig. 4: zeigt eine zweite Ausführungsform eines erfindungsgemäßen Kühlsystems.
- Fig. 5: zeigt das Kühlsystem aus Fig. 4 in einer Warmlaufphase des Fahrzeugmotors.
- Fig. 6: zeigt das Kühlsystem aus Fig. 4 in einem normalen Betriebszustand mit betriebswarmem Fahrzeugmotor.
- Fig. 7: zeigt eine dritte Ausführungsform eines erfindungsgemäßen Kühlsystems.
- Fig. 8: zeigt eine vierte Ausführungsform eines erfindungsgemäßen Kühlsystems.
- Fig. 9: zeigt das Kühlsystem aus Fig. 8 in einer Warmlaufphase des Fahrzeugmotors.
- Fig. 10: zeigt das Kühlsystem aus Fig. 8 in einem normalen Betriebszustand bei betriebswarmen Fahrzeugmotor.

Das Kühlsystem gemäß Fig. 1 umfasst einen inneren Kühlkreislauf mit einer Hauptpumpe 1, einem der Hauptpumpe nachfolgenden Fahrzeugmotor 2, z. B. ein Otto- oder Dieselmotor eines Personenkraftwagens, ein dem Fahrzeugmotor 2 nachgeordnetes Thermostat 3 und ein dem Thermostat 3 nachgeordnetes und der Hauptpumpe 1 im inneren Kreislauf vorgeordnetes Drosselventil 4.

Zwischen Thermostat 3 und Drosselventil 4 ist ein Abzweig 5 einer Zweigleitung 6 vorgesehen, die eingangsseitig eines Niedertemperaturkühlers 7 in einen Niedertemperatur-Kühlkreislauf mündet, der den Niedertemperaturkühler 7 und diesem nachfolgend einen Wärmetauscher 16 umfasst. Über den Wärmetauscher 16 wird vorliegend Ladeluft eines Verdichters 9, z. B. eines Abgasturboladers des Verbrennungsmotors, gekühlt, bevor diese dem Fahrzeugmotor 2 als Verbrennungsluft zugeführt wird.

Von dem Thermostat 3 führt ein Hauptzweig des Kühlmittelstroms des Fahrzeugmotors 2 durch einen Kühlmittelkühler 8 mit daran angeordnetem Lüfter 8a, der bei betriebswarmem Motor 2 und entsprechend geöffnetem Hauptthermostat 3 die Hauptkühlfunktion für den Motor 2 übernimmt. Stromabwärts des Thermostats 3 und vor dem Kühlmittelkühler 8 ist eine Pumpeneinheit 10 in dem Hauptzweig angeordnet, wobei der Kühlmittelstrom des Hauptzweigs, also der Strom durch den Kühlmittelkühler 8, eine Antriebsturbine 10a der Pumpeneinheit 10 antreibt. Die mechanische Antriebsenergie der Pumpeneinheit 10 stammt somit letztlich von der Hauptpumpe 1, die in allgemein bekannter Bauweise insbesondere in dem Fahrzeugmotor 2 integriert sein kann und z. B. von einem Steuerriemen oder Nebenaggregate-Antriebsriemen des Motors angetrieben sein kann.

Eine Pumpenseite 10b der Pumpeneinheit 10 ist vor dem Niedertemperaturkühler 7 angeordnet, so dass das Kühlmittel mittels der Pumpeneinheit 10 durch Niedertemperaturkühler 7 und nachfolgenden Wärmetauscher 16 gefördert werden kann.

Dem Wärmetauscher 16 ist ein Drosselventil 11 nachgeordnet, über das die Größe des Kühlmittelstroms durch den Wärmetauscher 16 einstellbar ist.

Nach dem Drosselventil 11 weist der Kühlkreislauf einen Abzweig 12 auf, dessen erster Teilzweig 12a ausgangsseitig des Kühlmittelkühlers 8 und vor der Hauptpumpe 1 in den Hauptzweig mündet. In dem Zweig 12a ist ein Rückschlagventil 13 angeordnet, über das sichergestellt ist, dass austrittsseitiges Kühlmittel des Kühlmittelkühlers 8 nicht in den Zweig 12a eintreten kann, sondern zuverlässig in den Fahrzeugmotor 2 rückgeführt wird.

Ein zweiter Zweig 12b des Abzweigs 12 führt ansaugseitig zu der Pumpe 10b der Pumpeneinheit 10 zurück.

### Die Erfindung funktioniert nun wie folgt:

In einer Warmlaufphase des Verbrennungsmotors 2, die in Fig. 2 dargestellt ist, ist der Thermostat 3 geschlossen, so dass die Hauptpumpe 1 lediglich den inneren Kühlkreislauf des Fahrzeugmotors 2 auf an sich bekannte Weise umwälzt. Allerdings erfolgt nach dem Hauptthermostat 3 oder auch baulich integriert mit dem Hauptthermostat 3 ein Abzweig 5 in eine Zweigleitung 6, der in seinem Anteil über das dem Abzweig 5 nachfolgende Drosselventil 4 einstellbar ist. Dieser abgezweigte Teil des von der Hauptpumpe 1 geförderten Kühlmittelstroms tritt in den Niedertemperaturkühler 7 und nachfolgend in den Wärmetauscher 16 ein, wobei das durch den Niedertemperaturkühler 7 gekühlte Kühlmittel erheblich geringere Temperaturen aufweist als das aus dem Motor 2 austretende Kühlmittel. Die Warmlaufphase von Verbrennungsmotoren erfolgt typisch bis zu inneren Kreislauftemperaturen von rund 85 °C (Beginn der Thermostatöffnung). Es hat sich gezeigt, dass bei diesen Temperaturbereichen eine Kühlung durch den Niedertemperaturkühler 7 regelmäßig ausreichend ist, um eine indirekte Ladeluftkühlung oder auch eine Abgaskühlung zu ermöglichen.

Die in den Figuren punktiert dargestellten Kühlmittelleitungen werden in dem jeweils gezeigten Betriebszustand (In Fig. 2: Warmlaufphase des Motors) nicht durchströmt. In der Warmlaufphase wird insbesondere die Pumpeneinheit 10 nicht durchströmt, so dass der gesamte durch den Wärmetauscher 16 fließende Kühlmitteistrom durch die Hauptpumpe 1 gefördert wird.

Der Betriebszustand nach Öffnen des Thermostats 3 bei betriebswarmem Verbrennungsmotor 2 ist in Fig. 3 dargestellt. Hierbei wird die Zweigleitung 6 nicht mehr von Kühlmittel durchströmt, da der innere Kühlmittelkreis durch die Stellung des Thermostats 3 abgesperrt ist. Entsprechend liegt keine Verbindung mehr zwischen dem Kühlmittelkreis des Fahrzeugmotors 2 und dem Kühlmittelkreis des Wärmetauschers 16 mit Niedertemperaturkühler 7 vor. Vielmehr existieren in diesem Zustand zwei getrennte Kreise, wobei der eine ein Motor-Kühlmittelkreis mit Hauptpumpe, Fahrzeugmotor, Thermostat, Turbinenseite 10a der Pumpeneinheit 10 und Hauptkühler 8 ist. Der zweite Kühlmittelkrels ist ein Niedertemperatur-Kühlmittelkreis mit Niedertemperaturkühler 7, Wärmetauscher 16, Drosselventil 11 und Pumpenteil 10b der Pumpeneinheit 10. Durch diese Trennung ist auch bei betriebswarmem Motor eine ausreichend niedrige Kühlmitteltemperatur am Wärmetauscher 16 ermöglicht.

Eine andere Ausführungsform der Erfindung ist in Fig. 4 dargestellt. Hinsichtlich der Konzeption des Motorkühlkreislaufs ergibt sich hier der Unterschied zum ersten Ausführungsbeispiel, dass das Thermostat 3 ausgangsseitig des Kühlmittelkühlers 8 und vor der Hauptpumpe 1 angeordnet ist, was auch als "Eintrittsregelung" bezüglich des Fahrzeugmotors 2 bezeichnet wird. Der Abzweig 5 der Zweigleitung 6 erfolgt im inneren Kreislauf vor dem Thermostat 3. Da somit bei betriebswarmem Motor (siehe Darstellung nach Fig. 6) immer ein gewisser Druckabfall über der Zweigleitung 6 existieren würde, ist die Zweigleitung 6 über ein geeignetes Mittel absperrbar ausgestaltet. Vorliegend ist diese Absperrung als ein auf Zweigleitung 6 und Kühlleitung des inneren Kreises wirkendes Drosselglied 14 ausgebildet, wobei das Drosselglied 14 auch eine vollständige Absperrung der Leitung 6 bewirken kann. Je nach Strömungswiderstand des Hauptthermostaten 3 kann es sein, dass der Druckabfall über der Zweigleitung 6 in der Warmlaufphase (siehe Fig. 5) nicht ausreichend groß ist, so dass das Drosselglied 14 eine Drosselung des inneren Kreises zur Erhöhung des Druckabfalls über der Zweigleitung 6 bewirken kann. Anstelle dieser doppelten Funktion einer wahlweisen Absperrung der Zweigleitung 6 in normalem Betriebszustand (siehe Fig. 6) und einer Drosselung der Leitung des inneren Kreises bei geöffneter Zweigleitung (siehe Fig. 5) kann das Drosselglied 14 auch als einfaches serielles Drosselventil in die Zweigleitung 6 integriert sein. Dies ist insbesondere dann eine mögliche Lösung, wenn über den Strömungswiderstand des Hauptthermostats 3 ein ausreichender Druckabfall für die Zweigleitung 6 zur Verfügung steht.

Das Drosselglied 14 ist in bevorzugter Ausführung als thermomechanisches Ventil ausgebildet. Hierdurch entfallen kostenintensive und störanfällige Steuerungsmittel, wie es etwa bei elektromechanischen Stellventilen erforderlich wäre. Bevorzugt ist das thermomechanische Drosselglied 14 analog zu einem Kennfeld-Thermostaten ausgebildet ist, zum Beispiel durch Kombination eines thermomechanischen Bauteil wie etwa ein Dehnstoffelement mit einem ansteuerbaren elektrischen Heizelement zur Beeinflussung der Regelcharakteristik des thermomechanischen Elements.

Bei dem dritten Ausführungsbeispiel gemäß Fig. 7 handelt es sich um eine Abwandlung des Ausführungsbeispiels nach Fig. 4 bis Fig. 6. Der Abzweig 5 der Zweigleitung 6 ist in diesem Fall nach einem motoraustrittsseitigem Abzweig 15 des inneren Kreises und unmittelbar vor der Antriebsseite 10a der Pumpeneinheit 10 angeordnet. Das Drosselglied 14 ist als einstellbares, querschnittsverengendes Drosselventil seriell in die Zweigleitung integriert. Eine Ausführung gemäß Fig. 7 ist je nach gegebenem Bauraum besonders einfach und unter nur wenigen Änderungen in ein Kraftfahrzeug integrierbar.

Insbesondere ist es bei einer Ausführung gemäß Fig. 7 möglich, sämtliche der mit A gekennzeichneten Komponenten (siehe gestrichelte Einfassung A in Fig. 7) als bauliche Einheit zu integrieren. Dies sind der Kühlmittelkühler 8, der Niedertemperaturkühler 7, die Pumpeneinheit 10 und das Drosselglied 14 sowie die Zweigleitung 6. Diese so integrierte bauliche Einheit ist im Idealfall ein Kühlermodul mit lediglich zwei eingangsseitigen Anschlussleitungen und zwei ausgangsseitigen Anschlussleitungen.

Eine solche Integration der Pumpe 10 und des Drosselglieds 14 kann beispielsweise in einem Wasserkasten des Kühlmittelkühlers oder des Niedertemperaturkühlers erfolgen. Der Wasserkasten könnte dabei einen Teil des Pumpengehäuses bilden. Es kann sich um den Wasserkasten eines Mehrkreiskühlers handeln, also eines Verbundes von Hauptkühler und Niedertemperaturkühler. Hierbei kann es sich entweder um ein einreihiges System handeln, bei dem der Niedertemperaturkühler 7 im gleichen Kühlerblock neben dem Kühlmittelkühler 8 angeordnet ist, wobei insbesondere die Pumpeneinheit 10 im Trennwandbereich integriert sein kann. Besonders bevorzugt kann es sich aber auch um ein zweireihiges System handeln, bei dem Niedertemperaturkühler 7 und Kühlmittelkühler 8 hintereinander, aber als integrierte Komponente mit gemeinsamem, intern geteiltem Wasserkasten ausgebildet sind, wobei bevorzugt die Pumpeneinheit 10 in dem gemeinsamen Wasserkasten integriert ist.

Bei einer vierten Ausführungsform gemäß Fig. 8 ist im Unterschied zu den zuvor genannten Ausführungsformen die Pumpeneinheit 10 nach dem Kühlmittelkühler 8 angeordnet. Die Zweigleitung 6 zweigt über ihren Abzweig 5 austrittsseitig des Kühlmittelkühlers 8, aber noch vor der Pumpeneinheit 10 ab. In der Zweigleitung 6 ist ein Drosselglied 14 zur Absperrung der Zweigleitung 6 im Normalbetrieb des Kühlsystems (siehe Fig. 10) angeordnet.

Bei dem Kühlsystem gemäß Fig. 8 besteht der Vorteil, dass in der Warmlaufphase des Motors (siehe Fig. 9) das abgezweigte und den Wärmetauscher 16 durchfließende Kühlmittel erst durch den Kühlmittelkühler 8 und nachfolgend durch den Niedertemperaturkühler 7 strömt. Dies hat günstig zur Folge, dass im Fall der Warmlaufphase, bei der Wärmeenergie des Fahrzeugmotors 2 in das später den Wärmetauscher 16 durchströmende Kühlmittel eingetragen wird, eine besonders große Kühlkapazität durch Kombination der beiden Kühler 7, 8 bereitgestellt wird.

Analog zu der baulichen Integration A im dritten Ausführungsbeispiel liegen die Bauteile gemäß der Kennzeichnung B (siehe Fig. 8) im vierten Ausführungsbeispiel baulich integriert vor, nämlich Kühlmittelkühler 8, Niedertemperaturkühler 7, Zweigleitung 6, Drosselglied 14 und Pumpeneinheit 10.

## Patentansprüche

1. Kühlsystem für ein Kraftfahrzeug, umfassend einen Fahrzeugmotor, eine Hauptpumpe (1) zur Umwälzung eines Kühlmittels eines Fahrzeugmotors (2) zumindest in einem inneren Kühlmittelkreis,
ein Thermostat (3) zur temperaturabhängigen Durchleitung des Kühlmittels durch einen Hauptzweig, wobei ein Kühlmittelkühler (8) in dem Hauptzweig angeordnet ist, eine von dem strömenden Kühlmittel antreibbare Pumpeneinheit (10), einen von dem Kühlmittel durchströmbaren Niedertemperaturkühler (7), und einen dem Niedertemperaturkühler (7) nachgeordneten Wärmetauscher (16), wobei der Kühlmittelstrom des Wärmetauschers (16) zumindest in einer ersten Betriebsart mit dem Kühlmittelstrom des Fahrzeugmotors (2) verbunden ist, wobei: die Pumpeneinheit (10) in dem Hauptzweig angeordnet ist, **dadurch gekennzeichnet, dass** in Strömungsrichtung nach dem Wärmetauscher (16) ein Drosselventil (11) und nach dem Drosselventil (11) ein Abzweig (12) angeordnet ist, wobei ein erster Zweig (12a) des Abzweigs als Rückführleitung zu einem Kühlmittelkreis des Fahrzeugmotors (2) ausgebildet ist und wobei ein zweiter Zweig (12b) als Rückführleitung zu einer Pumpe (10b) der Pumpeneinheit (10) ausgebildet ist, welcher der Niedertemperaturkühler (7) nachgeschaltet ist.

2. Kühlsystem nach Anspruch 1, **dadurch gekennzeichnet, dass** eine Zweigleitung (6) vorgesehen ist, wobei die Zweigleitung (6) von dem Hauptzweig zu dem Niedertemperaturkühler (7) führt.

3. Kühlsystem nach Anspruch 2, **dadurch gekennzeichnet, dass** die Zweigleitung (6) in Strömungsrichtung nach dem Fahrzeugmotor (2) und vor der Hauptpumpe (1) abzweigt.

4. Kühlsystem nach einem der vorhergehenden Ansprüche, **dadurch gekennzeichnet, dass** die Pumpeneinheit (10) eine kühlmittelbetriebene Turbine (10a) und eine hiervon angetriebene Pumpe (10b) umfasst, wobei insbesondere Turbine (10a) und Pumpe (10b) auf einer gemeinsamen Welle angeordnet sind.

5. Kühlsystem nach einem der Ansprüche 2 bis 4, **dadurch gekennzeichnet, dass** der innere Kühlmittelkreis ein Drosselglied (4, 14) umfasst, wobei ein Kühlmittelstrom der Zweigleitung (6) über das Drosselglied (4, 14) einstellbar ist.

6. Kühlsystem nach Anspruch 5, **dadurch gekennzeichnet, dass** das Drosselglied (4, 14) als insbesondere thermomechanisches Drosselventil in dem inneren Kühlmittelkreis angeordnet ist.

7. Kühlsystem nach einem der Ansprüche 5 oder ei, **dadurch gekennzeichnet, dass** das Drosselglied (14) als bauliche Einheit mit einem Abzweig (5) der Zweigleitung (6) ausgebildet ist.

8. Kühlsystem nach einem der vorhergehenden Ansprüche, **dadurch gekennzeichnet, dass** in dem Kühlmittelstrom des Wärmetauschers (16) das Drosselventil (11) zur einstellbaren Begrenzung des Kühlmittelstroms durch den Wärmetauscher (16) angeordnet ist.

9. Kühlsystem nach einem der vorhergehenden Ansprüche, **dadurch gekennzeichnet, dass** zumindest bei einer vollständigen Öffnung des Thermostats (3) der Kühlmittelstrom durch den Fahrzeugmotor (2) und der Kühlmittelstrom durch den Wärmetauscher (16) im Wesentlichen getrennt sind.

10. Kühlsystem nach einem der vorhergehenden Ansprüche, **dadurch gekennzeichnet, dass** zumindest in einer geöffneten Stellung des Thermostats der Kühlmitteistrom durch den Wärmetauscher (16) zumindest teilweise über die Pumpeneinheit (10) umgewälzt wird.

11. Kühlsystem nach einem der vorhergehenden Ansprüche, **dadurch gekennzeichnet, dass** in dem Kühlmittelkreis des Wärmetauschers (16) ein Rückschlagventil (13) angeordnet ist.

12. Kühlsystem nach einem der vorhergehenden Ansprüche, **dadurch gekennzeichnet, dass** der Kühlmittelkühler (8) und der Niedertemperaturkühler (7) als bauliche Einheit ausgebildet sind.

13. Kühlsystem nach Anspruch 12, **dadurch gekennzeichnet, dass** die bauliche Einheit zusätzlich die Pumpeneinheit (10) umfasst.

14. Kühlsystem nach Anspruch 12 oder 13, **dadurch gekennzeichnet, dass** die bauliche Einheit eine Zweigleitung (6) zwischen dem Hauptzweig und einem Kühlmittelstrom des Niedertemperaturkühlers (7) umfasst.

15. Kühlsystem nach einem der Ansprüche 12 bis 14, **dadurch gekennzeichnet, dass** die bauliche Einheit ein Ventilglied (14) zur Einstellung eines Kühlmittelstroms durch den Niedertemperaturkühler (7) umfasst.

16. Kühlsystem nach einem der vorhergehenden Ansprüche, **dadurch gekennzeichnet, dass** in der ersten Betriebsart der Kühlmittelstrom des Wärmetauschers (16) zuvor sowohl den Kühlmittelkühler (8) als auch den Niedertemperaturkühler (7) durchläuft.

17. Kühlsystem nach Anspruch 16, **dadurch gekennzeichnet, dass** die Pumpeneinheit (10) stromabwärts des Kühlmittelkühlers (8) angeordnet ist.

18. Kühlsystem nach einem der vorhergehenden Ansprüche, **dadurch gekennzeichnet, dass** der Wärmetauscher (16) ein Ladeluftkühler für den Fahrzeugmotor ist.

19. Kühlsystem nach einem der vorhergehenden Ansprüche, **dadurch gekennzeichnet, dass** der Wärmetauscher ein Abgaskühler insbesondere für ein Abgasrückführsystem des Fahrzeugmotors ist.

20. Kühlsystem nach einem der Ansprüche 1 bis 17, **dadurch gekennzeichnet, dass** der Wärmetauscher Wärme aus einer elektrischen Energiequelle an das Kühlmbel abführt, wobei insbesondere das Fahrzeug einen Hybridantrieb mit einem von der Energiequelle versorgten Elektromotor aufweist.

21. Verfahren zur Kühlung von Ladeluft oder Abgas eines Kraftfahrzeugs, umfassend die Schritte:
a. Umwälzen eines Kühlmittels eines Fahrzeugsmotors (2) mittels einer Hauptpumpe (1),
b. umwälzen zumindest eines Teils des Kühlmittels durch einen Niedertemperaturkühler (7) und einen Wärmetauscher (16) mittels einer Pumpeneinheit (10), wobei eine Pumpe (10b) der Pumpeneinheit (10) durch eine kühlmittelbetriebene Turbine (10a) angetrieben wird, die von dem von der Hauptpumpe (1) umgewälzten Kühlmittelstrom angetrieben wird, und
c. in Abhängigkeit von einem Betriebszustand umwälzen zumindest eines Teils des Kühlmittels durch den Niedertemperaturkühler (7) und den Wärmetauscher (16) mittels der Hauptpumpe (1),
**dadurch gekennzeichnet,**
**dass** eine Selektion der Umwälzung des Kühlmittels nach Schritt b. oder Schritt c. über einen Thermostaten (3) erfolgt,
wobei das Verfahren mittels einer Vorrichtung nach einem der Ansprüche 1 bis 20 durchgeführt wird.

## Claims

1. A cooling system for a motor vehicle comprising a vehicle engine, a main pump (1) for circulating a coolant of a vehicle engine (2) at least in one internal coolant circuit,
a thermostat (3) for the temperature-dependent conveyance of the coolant through a main branch, wherein a coolant radiator (8) is disposed in the main branch, a pump unit (10) that is drivable by the flowing coolant, a low-temperature radiator (7) through which the coolant can flow, and a heat exchanger (16) disposed downstream of the low-temperature radiator (7), wherein the coolant flow of the heat exchanger (16), at least in a first operating mode, is connected to the coolant flow of the vehicle engine (2), wherein the pump unit (10) is disposed in the main branch,
**characterized in that**, in the direction of flow, a throttle salve (11) is disposed downstream of the heat exchanger (16) and a branching (12) is disposed downstream of the throttle value (11), wherein a first branch (12a) of the branching is designed as a return line to a coolant circuit of the vehicle engine (2), and wherein a second branch (12b) is designed as a return line to a pump (10b) of the pump unit (10), which is disposed downstream of which the low-temperature radiator (7).

2. The cooling system according to claim 1, **characterized in that** a branch line (6) is provided, wherein the branch line (6) leads from the main branch to the low-temperature radiator (7).

3. The cooling system according to claim 2, **characterized in that**, in the direction of flow, the branch line (6) branches off downstream of the vehicle engine (2) and upstream of the main pump (1).

4. The cooling system according to one of the preceding claims, **characterized in that** the pump unit (10) comprises a coolant-operated turbine (10a) and a pump (10b) driven whereby, wherein the turbine (10a) and the pump (10b), in particular, are disposed on a common shaft.

5. The cooling system according to one of the claims 2 to 4, **characterized in that** the internal coolant circuit comprises a throttle element (4, 14), wherein a coolant flow of the branch line (6) can be adjusted by way of the throttle element (4, 14).

6. The cooling system according to claim 5, **characterized in that** the throttle element (4, 14), as a thermomechanical throttle element in particular, is disposed in the internal coolant circuit.

7. The cooling system according to one of the claims 5 or 6, **characterized in that** the throttle element (14) is designed as a structural unit with one branching (5) of the branch line (6).

8. The cooling system according to one of the preceding claims, **characterized in that** the throttle element (11) for adjustable limiting the coolant flow through the heat exchanger (16) is disposed in the coolant flow of the heat exchanger (16).

9. The cooling system according to one of the preceding claims, **characterized in that**, at least when the thermostat (3) is fully open, the coolant flow through the vehicle engine (2) and the coolant flow through the heat exchanger (16) are substantially separated.

10. The cooling system according to one of the preceding claims, **characterized in that**, at least in an open position of the thermostat, the coolant flow through the heat exchanger (16) is circulated at least partially by way of the pump unit (10).

11. The cooling system according to one of the preceding claims, **characterized in that** a non-return value (13) is disposed in the coolant circuit of the heat exchanger (16).

12. The cooling system according to one of the preceding claims, **characterized in that** the coolant radiator (8) and the low-temperature radiator (7) are in the form of a structural unit.

13. The cooling system according to claim 12, **characterized in that** the structural unit also comprises the pump unit (10).

14. The cooling system according to claim 12 or 13, **characterized in that** the structural unit comprises a branch line (6) between the main branch and a coolant flow of the low-temperature radiator (7).

15. The cooling system according to one of the claim 12 to 14, **characterized in that** the structural unit comprises a valve element (14) for adjusting a coolant flow through the low-temperature radiator (7).

16. The cooling system according two one of the preceding claims, **characterized in that**, in the first operating mode, the coolant flow of the heat exchanger (16) first passes through the coolant radiator (8) and the low-temperature radiator (7).

17. The cooling system according la to claim 16, **characterized in that** the pump unit (10) is disposed downstream of the coolant radiator (8).

18. The cooling system according to one of the preceding claims, **characterized in that** the heat exchanger (16) is a charge air cooler for the vehicle engine.

19. The cooling system according to one of the preceding claims, **characterized in that** the heat exchanger is an exhaust-gas cooler, more particularly for an exhaust-gas recirculation system of the vehicle engine.

20. The cooling system according to one of the claims 1 to 17, **characterized in that** the heat exchanger transfers heat from an electrical energy source to the coolant, wherein, more particularly, the vehicle comprises a hybrid derive halving an electric motor that is supplied by the energy source.

21. A method for cooling charge air or exhaust gas of a motor vehicle, comprising the steps:
a. circulate a coolant of a vehicle engine (2) using a main pump (1),
b. circulate at least a portion of the coolant through a low-temperature radiator (7) and a heat exchanger (16) using a pump unit (10), wherein a pump (10b) of the pump unit (10) is driven a coolant-operated turbine (10a) that is driven by the coolant flow that is circulated by the main pump (1), and
c. depending on an operating state, circulate at least a portion of the coolant through the low-temperature radiator (7) and the heat exchanger (16) using the main pump (1),
**characterized in that**
a selection of the circulation of the coolant according two step b. or step c. takes place by way of a thermostat (3),
wherein the method is carried out using a device according to one of the claims 1 to 20.

## Revendications

1. Système de refroidissement pour un véhicule automobile, comprenant un moteur de véhicule, une pompe principale (1) servant à la circulation d'un liquide de refroidissement d'un moteur de véhicule (2) au moins dans un circuit de liquide de refroidissement intérieur, un Thermostat (3) servant au passage, en fonction de la température, du liquide de refroidissement à travers une dérivation principale, où un radiateur à liquide de refroidissement (8) est disposé dans la dérivation principale, comprenant un ensemble de pompe (10) pouvant être entraîné par le liquide de refroidissement en circulation, un refroidisseur à basse température (7) pouvant être traversé par le liquide de refroidissement et un échangeur de chaleur (16) disposé en aval du refroidisseur à basse température (7), ou le flux de liquide de refroidissement de l'échangeur de chaleur (16), au moins dans un premier mode de fonctionnement, communique avec le flux de liquide de refroidissement du moteur (2) du véhicule, où l'ensemble de pompe (10) est disposée dans la dérivation principale, **caractérisé en ce que**, suivant la direction d'écoulement, une soupape d'étranglement (11) est disposée en aval de l'échangeur de chaleur (16), une dérivation (12) étant disposée en aval de la soupape d'étranglement (11), où une première branche (12a) de la dérivation est conçue comme une conduite de recyclage pour un circuit de liquide de refroidissement du moteur (2) du véhicule, et où une deuxième branche (12b) est conçue comme une conduite de recyclage pour une pompe (10b) de l'ensemble de pompe (10), le refroidisseur à basse température (7) étant disposé en aval de ladite pompe.

2. Système de refroidissement selon la revendication 1, **caractérisé en ce qu'**il est prévu une conduite secondaire (6), ou la conduite secondaire (6) mène au refroidisseur à basse température (7), à partir de la dérivation principale.

3. Système de refroidissement selon la revendication 2, **caractérisé en ce que** la conduite secondaire (6) bifurque, dans la direction d'écoulement, en aval du moteur (2) du véhicule et en amont de la pompe principale (1).

4. Système selon l'une quelconque des revendications précédente, **caractérisé en ce que** l'ensemble de pompe (10) comprend une turbine (10a) actionnée par le liquide de refroidissement et une pompe (10b) entraînée par ladite turbine, où en particulier la turbine (10a) et la pompe (10b) sont disposées sur un arbre commun.

5. Système de refroidissement selon l'une quelconque des revendications 2 à 4, **caractérisé en ce que** le circuit de liquide de refroidissement intérieur comprend un élément d'étranglement (4, 14), ou un flux de liquide de refroidissement de la conduite secondaire (6) peut être réglé par l'élément d'étranglement (4, 14).

6. Système de refroidissement selon la revendications 5, **caractérisé en ce que** l'élément d'étranglement (4, 14) fonctionnant en particulier comme une soupape d'étranglement thermomécanique est disposé dans le circuit de liquide de refroidissement intérieur.

7. Système de refroidissement selon l'une des revendications 5 ou 6, **caractérisé en ce que** l'élément d'étranglement (14) est conçu comme un ensemble structurel comportant une dérivation (5) de la conduite secondaire (6).

8. Système de refroidissement selon l'une quelconque des revendications précédentes, **caractérisé en ce que** la soupape d'étranglement (11) servant à la limitation réglable du flux de liquide de refroidissement traversant l'échangeur de chaleur (16) est disposée dans le flux de liquide de refroidissement de l'échangeur de chaleur (16).

9. Système de refroidissement selon l'une quelconque des revendications précédentes, **caractérisé en ce que** le flux de liquide de refroidissement traversant le moteur (2) du véhicule et le flux de liquide de refroidissement traversant l'échangeur de chaleur (16) sont pratiquement séparés, au moins dans le cas d'une couverture complète du thermostat (3).

10. Système de refroidissement selon l'une quelconque des revendications précédente, **caractérisé en ce que** l'ensemble de pompe (10) fait circuler au moins partiellement le flux de liquide de refroidissement traversant l'échangeur de chaleur (16), au moins dans une position ouverte du thermostat.

11. Système de refroidissement selon l'une quelconque de revendications précédentes, **caractérisé en ce qu'**un clapet antiretour (13) est disposé dans le circuit de liquide de refroidissement de l'échangeur de chaleur (16).

12. Système de refroidissement selon l'une quelconque des revendication précédentes, **caractérisé en ce que** le radiateur à liquide de refroidissement (8) et le refroidisseur à basse température (7) sont conçus comme un ensemble structurel.

13. Système de refroidissement selon la revendication 12, **caractérisé en ce que** l'ensemble structurel comprend en outre l'ensemble de pompe (10).

14. Système de refroidissement selon la revendications 12 ou 13, **caractérisé en ce que** l'ensemble structurel comprend une conduite secondaire (6) placée entre la dérivation principale et un flux de liquide de refroidissement du refroidisseur à basse température (7).

15. Système de refroidissement selon l'une quelconque des revendications 12 à 14, **caractérisé en ce que** l'ensemble structurel comprend un élément de soupape (14) servant au réglage du flux de liquide de refroidissement traversant le refroidisseur à basse température (7).

16. Système de refroidissement selon l'une quelconque des revendication précédentes, **caractérisé en ce que**, dans le premier mode de fonctionnement, le flux de liquide de refroidissement de l'échangeur de chaleur (16) traverse préalablement aussi bien le radiateur à liquide de refroidissement (8) que le refroidisseur à basse température (7).

17. Système de refroidissement selon la revendication 16, **caractérisé en ce que** l'ensemble de pompe (10) est disposé en aval du radiateur à liquide de refroidissement (8).

18. Système de refroidissement selon l'une quelconque des revendication précédente, **caractérisé en ce que** l'échangeur de chaleur (16) est un refroidisseur d'air de suralimentation pour le moteur du véhicule.

19. Système de refroidissement selon l'une quelconque de revendications précédentes, **caractérisé en ce que** l'échangeur de chaleur est un refroidisseur de gaz d'échappement, en particulier pour un système de recyclage des gaz d'échappement du moteur du véhicule.

20. Système de refroidissement selon l'une quelconque des revendications 1 à 17, **caractérisé en ce que** l'échanger de chaleur dissipe, au niveau du liquide de refroidissement, de la chaleur provenant d'une source d'énergie électrique où, en particulier, le véhicule présente une commande hybride comportant un moteur électrique alimenté par la source d'énergie.

21. Procécé de refroidissement d'air de suralimentation ou de gaz d'échappement d'un véhicule automobile, comprenant les étapes consistant :
a. à faire circuler un liquide de refroidissement d'un moteur (2) d'un véhicule au moyen d'une pompe principale (1),
b. à faire circuler au moins une partie du liquide de refroidissement à travers un refroidisseur à basse température (7) et un échangeur de chaleur (16) au moyen d'un ensemble de pompe (10), où une pompe (10b) de l'ensemble de pompe (10) est entraînée par une turbine (10a) actionnée par le liquide de refroidissement, turbine qui est entraînée par le flux de liquide de refroidissement que fait circuler la pompe principale (1), et
c. en fonction d'un état de fonctionnement, à faire circuler au moins une partie du liquide de refroidissement à travers le refroidisseur à basse température (7) et l'échangeur de chaleur (16) au moyen de la pompe principale (1),
**caractérisé en ce qu'**une sélection de la circulation du liquide de refroidissement selon l'étape b. ou l'étape c. se produit via un thermostat (3),
où le procécé est exécuté au moyen d'un dispositif selon l'une quelconque des revendications 1 à 20.
